# EUROPÄISCHE PATENTSCHRIFT

(11) **EP 0 724 117 B1**
(45) Veröffentlichungstag und Bekanntmachung des Hinweises auf die Patenterteilung: **08.07.1998**
(21) Anmeldenummer: 95114195.1
(22) Anmeldetag: 09.09.1995
(51) Int. Cl.: F23N 1/02, F23N 5/04

(54) **Regelvorrichtung für einen Gasgebläsebrenner**
Control device for a gas power burner
Dispositif de régulation pour un brûleur à soufflant à gaz

(30) Priorität: 30.01.1995 CH 243/95
(43) Veröffentlichungstag der Anmeldung: 31.07.1996
(73) Patentinhaber: Landis & Gyr Technology Innovation AG, 6301 Zug (CH)
(72) Erfinder: Hettel, Alfred, D-76467 Bietigheim (DE); Obermann, Axel, D-76461 Muggensturm (DE)

(56) Entgegenhaltungen:
- EP-A- 0 183 157
- EP-A- 0 450 173
- DE-A- 2 607 286
- GB-A- 1 425 469
- US-A- 4 457 694
- PATENT ABSTRACTS OF JAPAN vol. 012, no. 292 (M-729), 10.August 1988 & JP-A-63 070022 (HITACHI ZOSEN CORP), 30.März 1988,

## Beschreibung

Die Erfindung bezieht sich auf eine Regelvorrichtung für einen Gasgebläsebrenner gemäß dem Oberbegriff des Anspruchs 1.

Solche Regelvorrichtungen eignen sich beispielsweise zur Bereitstellung des zur Verbrennung vorgesehenen Gases und der hinsichtlich der Menge darauf abgestimmten Verbrennungsluft.

Eine Regelvorrichtung für einen Gasgebläsebrenner der im Oberbegriff des Anspruchs 1 genannten Art ist aus der DE-A1-31 05 862 bekannt. Ein Gasventil wird vom mit einem Gebläse erzeugten Druck der Verbrennungsluft geführt, so daß beispielsweise durch eine Änderung der Drehzahl des Gebläses mit einer entsprechenden Änderung der dem Brenner zugeführten Luftmenge auch die zugeführte Gasmenge variiert wird. Damit wird über den gesamten Leistungsbereich eine etwa stöchiometrische Mengensteuerung ermöglicht.

Bekannt ist aus der DE-C2 41 09 841, daß die Temperatur der Verbrennungsluft berücksichtigt werden muß, wenn eine genauere stöchiometrische Verbrennung erreicht werden soll. Dem Gegenstand dieses Patents liegt die Aufgabe zugrunde, den Luftüberschuß über den gesamten Leistungsbereich auf den optimalen Wert einzuregeln. Mit Hilfe einer auf die Temperatur der Verbrennungsluft reagierenden Steuerdruckblende wird die Gasmenge auch dann der Luftmenge optimal nachgeregelt, wenn die Temperatur der zugeführten Verbrennungsluft schwankt. Die Lösung basiert darauf, daß durch die Temperatur der Verbrennungsluft der Steuerdruck für das Gasregelventil verändert wird. Zur Übermittlung des Signals der Steuerdruckblende an das Gasregelventil sind zwei Leitungen zwischen der Steuerdruckblende und dem Gasregelventil erforderlich.

Auch die EP 183 157 beschreibt einen Gas/Luft-Verbundregler, bei dem die Temperatur der Zuluft bei der Einstellung des Gas/Luftverhältnisses berücksichtigt wird.

Aus den Druckschriften "Patents Abstracts of Japan, Band 12, Nr. 292 (M-729)" und JP-A-63-070022 ist es bekannt, die Temperatur des Gases mittels eines Sensors elektronisch zu erfassen und das Gasventil entsprechend der Temperatur und dem geförderten Luftvolumenstrom zu steuern.

Aus der GB 1 425 469 ist ein Gasmengenregler mit einem Bimetallelement bekannt, wobei das Bimetallelement den wirksamen Öffnungsquerschnitt des Gasmengenreglers in Abhängigkeit der Temperatur des Gases steuert.

Der Erfindung liegt die Aufgabe zugrunde, eine einfache Vorrichtung zur Regelung der Gaszufuhr im Hinblick auf eine optimale stöchiometrische Verbrennung vorzuschlagen.

Die genannte Aufgabe wird erfindungsgemäß durch die Merkmale des Anspruchs 1 gelöst. Vorteilhafte Ausgestaltungen ergeben sich aus den abhängigen Ansprüchen.

Nachfolgend wird ein Ausführungsbeispiel der Erfindung anhand der schematischen Zeichnung näher erläutert.

In der einzigen Figur bedeutet 1 ein Gasregelventil, mit dessen Hilfe die Gaszufuhr zu einem Brenner 2 geregelt wird. Die zur Verbrennung benötigte Luft, deren Zufuhr durch einem mit dem Buchstaben L bezeichneten Pfeil angedeutet ist, wird von einem Gebläse 3 durch einen Luftkanal 4 zum Brenner 2 gefördert. Das zu verbrennende Gas, dessen Zufuhr durch einen mit einem mit dem Buchstaben G bezeichneten Pfeil angedeutet ist, wird hinsichtlich der Menge vom Gasregelventil 1 gesteuert. Nach Passieren des Gasregelventils 1 erreicht das Gas durch eine Gasleitung 5 ebenfalls den Brenner 2.

Das Gasregelventil 1 weist einen regelbaren Öffnungsquerschnitt auf, der durch einen Ventilsitz 6 und einen relativ dazu beweglichen Ventilteller 7 gebildet wird. Der Ventilteller 7 ist mit einem Stößel 8 verbunden, dessen eines Ende mit einer Membran 9 in Berührung steht. Die Membran 9 bildet die Trennung zwischen einer Luftkammer 10, die über eine Steuerleitung 11 mit dem Luftkanal 4 verbunden ist, so daß auf die luftraumseitige Oberfläche der Membran 9 jener Luftdruck wirkt, der vom Gebläse 4 erzeugt wird und der ein Maß dafür ist, wieviel Luft dem Brenner 2 zugeführt wird. Auf die gegenüberliegende Oberfläche der Membran 9 wirkt jener Druck, der in einer Kammer 12 herrscht. Diese Kammer 12 ist über eine Verbindung 13 mit einer Auslaßkammer 14 verbunden ist. Die Auslaßkammer 14 steht mit der zum Brenner 2 führenden Gasleitung 5 in Verbindung. Das Gasregelventil 1 weist außerdem eine Einlaßkammer 15 auf, die mit einer nicht dargestellten Gasversorgungseinrichtung verbunden ist.

Das Gasregelventil 1 weist ein Einstellelement 16 auf, mit dem das Druck- bzw. Mengenverhältnis von Gas und Luft einstellbar ist. Dieses beim Stand der Technik gleichfalls vorhandene Einstellelement 16 ist gewöhnlich eine Einstellschraube. Dieses Einstellelement 16 wirkt auf eine Feder 17, die sich einerseits am Einstellelement 16 und andererseits am Ventilteller 7 abstützt. Da mit dem Ventilteller 7 der Stößel 8 verbunden ist und sich der Stößel 8 auf der Membran 9 abstützt, wirkt die Feder 17 ebenfalls auf die Membran 9.

Erfindungsgemäß ist zwischen dem Einstellelement 16 und der Feder 17 ein Koppelglied 18 angeordnet. Dieses Koppelglied 18 ist temperaturempfindlich, d.h. es reagiert auf Temperaturänderungen des durch die Auslaßkammer 14 strömenden Gases mit Maßänderungen. Aus diesen Maßänderungen resultiert eine unterschiedliche Vorspannung der Feder 17. Das Koppelglied 18 kann vorteilhaft aus einem Halter 19 und einem Bimetallstreifen 20 bestehen. Die eine Seite des Halters 19 ist mit dem Einstellelement 16 verbunden, an der anderen Seite ist das eine Ende des Bimetallstreifens 20 befestigt. Das freie Ende des Bimetallstreifens 20 wirkt gegen die Feder 17. Der Bimetallstreifen 20 besteht aus Thermobimtell, d.h. aus zwei aufeinandergewalzten metallischen Bändern, wobei die beiden Metalle einen unterschiedlichen thermischen Ausdehnungskoeffizienten besitzen. Der Bimetallstreifen 20 ist dabei so beschaffen, daß das Metall mit dem größeren thermischen Ausdehnungskoeffizienten die der Feder 17 zugewandte Seite bildet.

Das der Verbrennung zuzuführende Gas tritt durch die Einlaßkammer 15 in das Gasregelventil 1 ein. Je nach Öffnungsgrad des Gasregelventils 1, bestimmt durch den Öffnungsquerschnitt, der durch den Abstand zwischen Ventilsitz 6 und Ventilteller 7 gebildetet wird, strömt eine bestimmte Menge Gas von der Einlaßkammer 15 in die Auslaßkammer 14. Der Öffnungsgrad des Gasregelventils 1 wird dabei beeinflußt vom Druck in der Luftkammer 10, der durch den Druck im Luftkanal 4 bestimmt wird, und vom Druck in der Kammer 12, die vom Druck in der Auslaßkammer 14 bestimmt wird. Je nach Druckverhältnis zwischen der Luftkammer 10 und der Kammer 12 wird der Öffnungsgrad kleiner oder größer. Das zugrundeliegende Regelprinzip ist bekannt.

Das durch die Auslaßkammer 14 durchströmende Gas umströmt auch das Koppelglied 18, so daß dessen Temperatur durch die Temperatur des durchströmenden Gases bestimmt wird. Jede Temperaturänderung des Gases beeinflußt das Koppelglied 18. Dessen Temperaturänderung wird durch den Bimetallstreifen 20 in eine mehr oder weniger große Vorspannung der Feder 17 umgesetzt, was seinerseits über die Wirkung auf die Membran 9 in eine Änderung des Druckverhältnisses zwischen Luftkammer 10 und Auslaßkammer 14 umgesetzt wird.

Dadurch, daß die der Feder 17 zugewandte Seite des Bimetallstreifens 20 den größeren Ausdehnungskoeffizienten aufweist, wird durch eine steigende Temperatur des durchtretenden Gases bewirkt, daß die Vorspannung auf die Feder 17 vermindert wird, so daß das Gasregelventil 1 etwas weiter öffnet. Die durchtretende Gasmenge wird damit erhöht, wodurch der kleinere Massenanteil Gas pro Volumenteil gerade ausgeglichen wird. Trotz schwankender Temperatur wird dadurch sichergestellt, daß immer eine optimale Gasmenge, nämlich ein konstanter Gasmassenanteil, der Verbrennung zugeführt wird.

Anhand des beschriebenen Ausführungsbeispiels ist die erfindungsgemäße Lehre klar zu erkennen. Danach wird durch das Koppelglied 18 die Temperatur des durch das Gasregelventil 1 strömenden Gases erfaßt. Das Koppelglied 18 erfährt durch die Temperaturänderung eine Dimensionsänderung, die in eine Änderung des wirksamen Drosselquerschnitts umgesetzt wird. Der Drosselquerschnitt ist beispielsweise der Abstand zwischen dem Ventilsitz 6 und dem Ventilteller 7. Die Querschnittsänderung erfolgt dabei in dem Sinne, daß bei höherer Temperatur des Gases der Querschnitt vergrößert ist und bei niedrigerer Temperatur der Querschnitt verkleinert ist.

Die erfindungsgemäße Lehre läßt sich auf vielfältige Art und Weise verwirklichen. Vorteilhaft, weil besonders einfach, ist eine Lösung, bei der das Koppelglied 18 ein Bimetallelement 20 aufweist, das auf die Temperatur des Gases reagiert. Vorteilhaft ist dieses Koppelglied 18 zwischen dem Einstellelement 16 und der Feder 17 angeordnet. Eine besonders einfache und damit vorteilhafte Ausgestaltung ergibt sich, wenn das Bimetallelement 20 einseitig am Halter 19 starr befestigt ist, während das freie Ende des Bimetallelements 20 auf das erste Ende der Feder 17 drückt, deren zweites Ende auf den Ventilteller 7 drückt.

Es ist vorteilhaft, wenn das Koppelglied 18 mit der Einstellschraube für die Parallelverschiebung der Kennlinie verbunden ist. Diese Einstellschraube wird vielfach auch als Kleinlasteinstellvorrichtung bezeichnet.

## Patentansprüche

1. Regelvorrichtung für einen Gasgebläsebrenner, bei dem der Gasmengenstrom dem Luftmengenstrom durch ein pneumatisch wirkendes Gasregelventil (1) nachgeführt wird, wobei das Gasregelventil (1) einen Ventilsitz (6) und einen relativ dazu beweglichen Ventilteller (7) aufweist, bei dem eine auf den Ventilteller (7) wirkende Feder (17) mit einem Einstellelement (16) verbunden ist, **dadurch gekennzeichnet,** dass im Gasstrom innerhalb des Gasregelventils (1) ein temperaturempfindliches Bimetallelement (20) angeordnet ist, das auf den Ventilteller (7) einwirkt.

2. Regelvorrichtung nach Anspruch 1, **dadurch gekennzeichnet,** dass das Bimetallelement (20) zwischen dem Einstellelement (16) und der Feder (17) angeordnet ist.

3. Regelvorrichtung nach Anspruch 2, **dadurch gekennzeichnet,** dass das Einstellelement (16) auf einen Halter (19) einwirkt, dass das Bimetallelement (20) einseitig am Halter (19) starr befestigt ist, dass das freie Ende des Bimetallelements (20) auf das erste Ende der Feder (17) drückt und dass das zweite Ende der Feder (17) auf den Ventilteller (7) drückt.

4. Regelvorrichtung nach Anspruch 3, **dadurch gekennzeichnet,** dass das Einstellelement (16) eine Einstellschraube für die Parallelverschiebung der Kennlinie ist.

## Claims

1. A regulating device for a fan-operated gas burner in which the quantitative gas flow is adjusted in accordance with the quantitative air flow by a pneumatically operating gas regulating valve (1), wherein the gas regulating valve (1) has a valve seat (6) and a valve plate (7) movable relative thereto, in which a spring (17) acting on the valve plate (7) is connected to a setting element (16), characterised in that arranged in the gas flow within the gas regulating valve (1) is a temperature-sensitive bimetal element (20) which acts on the valve plate (7).

2. A regulating device according to claim 1 characterised in that the bimetal element (20) is arranged between the setting element (16) and the spring (17).

3. A regulating device according to claim 2 characterised in that the setting element (16) acts on a holder (19), that the bimetal element (20) is rigidly fixed at one side to the holder (19), that the free end of the bimetal element (20) presses on to the first end of the spring (17) and that the second end of the spring (17) presses on to the valve plate (7).

4. A regulating device according to claim 3 characterised in that the setting element (16) is a setting screw for parallel displacement of the characteristic curve.

## Revendications

1. Dispositif de régulation pour un brûleur à soufflante à gaz, dans lequel le débit de gaz est asservi au débit d'air au moyen d'une soupape de régulation de gaz (1) à action pneumatique, la soupape de régulation de gaz (1) comportant un siège de soupape (6) et un disque de soupape (7) déplaçable par rapport à ce siège, un ressort (17) agissant sur le disque de soupape (7) étant relié à un élément de réglage (16), caractérisé en ce que dans le courant de gaz à l'intérieur de la soupape de régulation de gaz (1) est disposé un élément bimétallique (20) sensible à la température et qui agit sur le disque de soupape (7).

2. Dispositif de régulation selon la revendication 1, caractérisé en ce que l'élément bimétallique (20) est disposé entre l'élément de réglage (16) et le ressort (17).

3. Dispositif de régulation selon la revendication 2, caractérisé en ce que l'élément de réglage (16) agit sur un dispositif de retenue (9), que l'élément bimétallique (20) est fixé rigidement, d'un côté, au dispositif de retenue (19) et que l'extrémité libre de l'élément bimétallique (20) repousse la première extrémité du ressort (17) et que la seconde extrémité du ressort (17) repousse le disque de soupape (7).

4. Dispositif de régulation selon la revendication 3, caractérisé en ce que l'élément de réglage (16) est une vis de réglage permettant de décaler parallèlement la courbe caractéristique.
